# EUROPÄISCHE PATENTSCHRIFT

(11) **EP 0 679 803 B1**
(45) Veröffentlichungstag und Bekanntmachung des Hinweises auf die Patenterteilung: **06.05.1998**
(21) Anmeldenummer: 95104446.0
(22) Anmeldetag: 25.03.1995
(51) Int. Cl.: F02M 59/44, F02M 59/02

(54) **Verfahren in Verbindung mit der Kraftstoffeinspritzung in Brennkraftmaschinen**
Process in relation with the injection of fuel in internal combustion engines
Procédé lié à l'injection de combustible dans des moteurs à combustion interne

(30) Priorität: 28.04.1994 AT 884/94
(43) Veröffentlichungstag der Anmeldung: 02.11.1995
(73) Patentinhaber: STEYR NUTZFAHRZEUGE AG, A-4400 Steyr (AT)
(72) Erfinder: Priesner, Helmut, Dipl.-Ing., A-3910 Zwettl (AT); Rammer, Franz, Dipl. Ing., A-4493 Wolfern (AT)

(56) Entgegenhaltungen:
- DE-A- 2 650 368
- DE-A- 3 428 175
- FR-A- 2 516 174
- GB-A- 2 269 209
- PATENT ABSTRACTS OF JAPAN vol. 10 no. 10 (M-446) [2067] ,16.Januar 1986 & JP-A-60 173365 (MITSUBISHI JUKOGYO) 6.September 1985,
- PATENT ABSTRACTS OF JAPAN vol. 12 no. 428 (M-762) ,11.November 1988 & JP-A-63 162961 (YANMAR DIESEL) 6.Juli 1988,

## Beschreibung

Die Erfindung betrifft ein Verfahren in Verbindung mit der Kraftstoffeinspritzung in Brennkraftmaschinen, wobei der Kraftstoff durch eine Einspritzpumpe über eine Einspritzleitung zu einem Einspritzventil gefördert wird.

Einspritzpumpen, die nockengesteuerte Pumpenkolben aufweisen und mit Einspritzleitungen, Düsenhaltern und Einspritzdüsen das Einspritzsystem einer Brennkraftmaschine, insbesondere eines Dieselmotores, bilden, wurden bisher zur Kontrolle des hydraulischen Verhaltens nach dem Ende der Einspritzung ausnahmslos mit Druckventilen ausgerüstet. Diese Druckventile sind in der Einspritzpumpe räumlich zwischen Pumpenhochdruckraum und Einspritzleitung in der entsprechend ausgestalteten Pumpenhochdruckraum-Ausgangsbohrung angeordnet. Bekannt sind für solche Druckventile insbesondere folgende Bauarten:
- Gleichraumventile; das sind dichte Ventile, die nach dem Ende der Förderung die Ableitung eines bestimmten Volumens an Kraftstoff aus der Einspritzleitung zulassen;
- Gleichdruckventile; das sind dichte Ventile, die nach dem Ende der Förderung den in der Einspritzleitung eingeschlossenen Kraftstoff bis zu einem bestimmten Restdruck entlasten;
- Rückströmdrosselventile; das sind undichte Ventile, bei denen nach dem Ende der Förderung Kraftstoff durch eine Drossel aus der Einspritzleitung entweichen kann bzw. auch umgekehrt in die Einspritzleitung eingeleitet werden kann, wobei das Ventil in Förderrichtung öffnet und eine ungedrosselte Verbindung freigibt.

Ein Beispiel einer Einspritzpumpe nach dem Stand der Technik mit einem solchen Rückströmdrosselventil ist zusammen mit einem zugehörigen Druckverlaufsdiagramm in Fig. 8 dargestellt. Hierauf sei nachfolgend zum Verständnis der der Erfindung zugrunde liegenden Problematik Bezug genommen. In solchen Einspritzsystemen wird der Einspritzvorgang von Druckwellen gesteuert, die im Leitungsweg zwischen Pumpendruckraum und Einspritzdüse hin und her laufen. Je nach Drehzahl, Förderdauer, Einspritzleitungslänge und Kraftstoffeigenschaften kann es dabei entweder zu einer völligen Trennung von vorlaufender Welle (die durch die Einspritzpumpe erzeugt wird) und rücklaufender Welle (die durch die Reflexion der vorlaufenden Druckwelle an der Einspritzdüse entsteht) oder zu einer Überlagerung der beiden Wellen kommen. In jedem Fall verbleibt nach Ende der Förderung eine bedeutende Druckwelle in der Einspritzleitung. Diese muß abgebaut werden, denn andernfalls würde die Düsennadel des Einspritzventiles ein zweites Mal öffnen, mit der Folge einer Nacheinspritzung und damit einhergehend sehr schlechten Abgas- und Verbrauchswerten. Die diesbezügliche Entlastung der Einspritzleitung kann beispielsweise durch ein bekanntes Druckventil der in Fig. 8 dargestellten Art vorgenommen werden. Bei einem solchen undichten Rückströmdrosselventil muß der Durchmesser der Drossel D so groß gewählt werden, daß die Druckspitze (siehe Bereich a1 des Diagramms) der Reflexionswelle (Bereich a1 + a2 des Diagramms) hinreichend stark abbaubar ist. Dabei ist es jedoch in den meisten Lastbereichen nicht vermeidbar, daß aus der Einspritzleitung mehr Kraftstoff entlastet wird als in der Druckwelle gespeichert ist. Dies bedeutet, daß nach Abklingen der Druckwellen (Bereich b des Diagramms) die Einspritzleitung nur noch teilweise mit Kraftstoff gefüllt ist. Zur Sicherstellung von stabilen Einspritzungen muß aber die Einspritzleitung vor Beginn der nächsten Einspritzung mit Kraftstoff gefüllt sein. Da die hierfür zur Verfügung stehenden Drücke in der Regel vergleichsweise niedrig sind und in der Größenordnung zwischen 1 bis 3 bar liegen, wird die Ventilnadel V des Druckventiles nicht geöffnet, so daß die Rückfüllung der Einspritzleitung mit Kraftstoff nur sehr langsam über die Drossel D erfolgen kann, was insbesondere im Vollastbereich ungenügend sein kann.

Im übrigen stellen solche Druckventile sowohl wegen ihrer komplizierten Herstellung und Montage innerhalb einer Einspritzpumpe einen ganz beträchtlichen Kostenfaktor dar.

Es ist aber auch schon mit der JP-A-60 173 365 vorgeschlagen worden, eine Einspritzpumpe ohne das übliche Druckventil eingangs der Einspritzdruckleitung darzustellen und zu versuchen, dem Kavitationsproblem durch pumpenkolbenseitige Maßnahmen abzuhelfen. Hierzu ist am Pumpenkolben eine schmale Entlastungsnut vorgesehen, die beim Abwärtshub des Pumpenkolbens kurzfristig über eine pumpenzylinderinterne Querbohrung mit dem Niederdruckraum in Verbindung kommt und so Raum für eine Druckentlastung schaffen soll. Da sich dabei die nach Beendigung einer Einspritzung in der Einspritzleitung schlagartig rückwirkenden Druckwellen ungehindert in den Pumpendruckraum hinein entspannen können und erst relativ spät bei schon weit abwärts gegangenem Pumpenkolben die Entlastung zum Niederdruckraum einsetzt, muß bezweifelt werden, ob mit dieser bekannten Einspritzpumpe dem Problem auftretender Kavitationsschäden in den Einspritzleitungen wirksam abgeholfen werden kann.

Es ist daher Aufgabe der Erfindung, Möglichkeiten zu schaffen, mit denen unter Verzicht auf herkömmliche Druckventile trotzdem eine sichere Kraftstoffeinspritzung erzielbar ist.

Diese Aufgabe wird bei einem Verfahren der gattungsgemäßen Art gemäß dem Kennzeichen des Anspruches 1 dadurch gelöst, daß - zum Druckabbau der nach Ende der pumpenseitigen Kraftstofförderung in der Einspritzleitung auftretenden Druckwellen sowie zum anschließenden vollständigen Auffüllen der Einspritzleitung mit Kraftstoff für die nächste Einspritzung - in der Einspritzpumpe eine kurbelwinkelabhängig durch die Bewegung des Pumpenkolbens steuerbare Drosselung des Kraftstofflusses zwischen Pumpenhochdruckraum und anschließender Einspritzleitung bzw. Pumpenniederdruckraum erfolgt, und zwar durch ein fest am Pumpenkolben angeordnetes, mit diesem mitbewegtes Drosselorgan, das zur temporären Bildung einer Drosselstelle mit einem speziell gestalteten bzw. angeordneten einspritzleitungsseitigen Pumpenhochdruckraum-Ausgangsbereich zusammenwirkt.

Aufgrund dieses erfindungsgemäßen Verfahrens kann in der Einspritzpumpe auf das Vorsehen herkömmlicher Druckventile vollständig verzichtet werden, was eine erhebliche Reduzierung der Herstellkosten der Einspritzpumpe bewirkt.

Die besagte erfindungsgemäße Drosselung kann je nach Art der Einspritzpumpe durch verschiedene Mittel erfolgen, die vergleichsweise einfach und wesentlich billiger als herkömmliche Druckventile realisierbar sind, wofür in den Unteransprüchen jeweils eine detaillierte Verfahrensdarstellung angegeben ist. Die diesbezüglichen Einzelheiten sind anhand der nachfolgenden Beschreibung mehrerer in der Zeichnung dargestelter Ausführungsbeispiele näher erläutert. In der Zeichnung zeigen:
- Fig. 1 bis 4: jeweils schematisiert als Teil einer Einspritzpumpe einen Pumpenzylinder, Pumpendruckraum, Pumpenkolben, eine zu letzterem koaxiale Pumpenhochdruckraum-Ausgangsbohrung, die anschließende Einspritzleitung und ein Einspritzventil, in Verbindung mit einer Ausführungsform von Mitteln zur Durchführung des erfindungsgemäßen Verfahrens,
- Fig. 5: schematisiert eine Ausführungsform von Mitteln zur Durchführung des erfindungsgemäßen Verfahrens bei einer Einspritzpumpe mit dezentraler Pumpenhochdruckraum-Ausgangsbohrung,
- Fig. 6 und 7: in verschiedenen Ansichten schematisiert eine weitere Ausführungsform von Mitteln zur Durchführung des erfindungsgemäßen Verfahrens in Verbindung mit einer Einspritzpumpe mit radialer Pumpenhochdruckraum-Ausgangsbohrung,
- Fig.8: den Stand der Technik, von dem die Erfindung ausgeht.

In den Fig. 1 bis 7 sind des besseren Verständnisses wegen gleiche bzw. einander entsprechende Teile des jeweils dargestellten Einspritzsystems mit gleichen Bezugszeichen angezogen, nämlich mit 1 ein Pumpenzylinder einer Einspritzpumpe EP, mit 2 ein darin wirkender, nockengesteuerter Pumpenkolben, mit 3 der zugehörige Pumpenhockdruckraum, mit 4 dessen Ausgangsbohrung, mit 5 eine an letzterer angeschlossene Einspritzleitung und mit 6 ein aus letzterer mit Kraftstoff versorgtes Einspritzventil.

Mit jedem der in den Fig. 1 bis 5 und 6, 7 darstellten Ausführungsbeispiele läßt sich in Verbindung mit der Kraftstoffeinspritzung in Brennkraftmaschinen, insbesondere Dieselmotoren, bei der der Kraftstoff durch die Einspritzpumpe EP über eine Einspritzleitung 5 zu einem Einspritzventil 6 gefördert wird, ein Verfahren durchführen, das zum Druckabbau der nach Ende der pumpenseitigen Kraftstoffförderung in der Einspritzleitung 5 auftretenden Druckwellen sowie zum anschließenden vollständigen Auffüllen der Einspritzleitung 5 mit Kraftstoff für die nächste Einspritzung dient. Dabei wird zu den genannten Zwecken in der Einspritzpumpe EP eine kurbelwinkelabhängig durch die Bewegung des Pumpenkolbens 2 steuerbare Drosselung des Kraftstofflusses zwischen Pumpenhochdruckraum 3 und anschließender Einspritzleitung 5 bzw. Pumpenniederdruckraum herbeigeführt, und zwar durch ein fest am Pumpenkolben 2 angeordnetes, mit diesem mitbewegtes Drosselorgan 7, das zur temporären Bildung einer Drosselstelle mit einem speziell gestalteten bzw. angeordneten Ausgangsbereich 8 des Pumpenhochdruckraumes 3 zusammenwirkt.

Im Fall gemäß Fig. 1 ist das Drosselorgan 7 durch einen stirnseitig koaxial am Pumpenkolben 2 angeordneten, kreiszylindrischen oder - kegligen Drosselzapfen 9 gebildet, während als Gegenpart zur Darstellung der temporären Drosselstelle der Ausgangsbereich 8 durch einen formmäßig angepaßten, am Eingang der koaxialen Pumpenhochdruckraum-Ausgangsbohrung 4 gegebenen, letztere erweiternden oder (wie auch möglich, aber nicht dargestellt) verengenden Bohrungsabschnitt 10 gebildet wird. Mit diesen Mitteln stellt sich die erfindungsgemäße Drosselung verfahrensmäßig wie folgt dar: Nach Beendigung einer Förderung des Pumpenkolbens 2, die in üblicher Weise abläuft und eine Kraftstoffeinspritzung über das Einspritzventil 6 bewirkt, wird beim weiteren Aufwärtsgang des Pumpenkolbens 2 die erfindungsgemäße Drosselung dadurch herbeigeführt, daß der am Pumpenkolben 2 angeordnete Drosselzapfen 9 in den Bohrungsabschnitt 10 der Ausgangsbohrung 4 eintaucht und dann mit diesem einen gleichbleibenden (siehe Fig. 1) oder - bei kegliger Ausbildung der Teile 9 und 10 - sich stufenlos verengenden Drosselringspalt 11 bildet, der einen die erforderliche Druckentlastung des im Leitungsweg 4, 5 eingeschlossenen Kraftstoffes gewährleistenden Querschnitt hat. Letzterer wird durch entsprechende Abstimmung der Form und des Durchmessers des Drosselzapfens 9 und des Bohrungsabschnittes 10 sichergestellt. Die Druckentlastung der Reflexionsdruckwellen erfolgt dabei aus dem Leitungsweg 4, 5 über den Drosselringspalt 11 in den Pumpenhochdruckraum 3 hinein. Nach erfolgter Druckentlastung, also nach Abklingen der Druckwellen im Leitungsweg 4, 5, gibt beim anschließenden Abwärtsgang des Pumpenkolbens 2 dessen Drosselzapfen 9 die Ausgangsbohrung 4 wieder frei, so daß die vorher gegebene temporäre Drosselstelle wieder aufgelöst ist und über den dann ungedrosselten Eingangsquerschnitt der Ausgangsbohrung 4 das Auf-/Nachfüllen der Einspritzleitung 5 mit dann - aufgrund der wiederhergestellten Verbindung mit den pumpenseitigen Niederdruckraum 12 - mit Niederdruck im Pumpenhochdruckraum 3 anstehendem Kraftstoff erfolgen kann.

Im Fall gemäß Fig. 2 ist der Einspritzpumpen-Typ der gleiche wie im Fall gemäß Fig. 1. Als Drosselorgan 7 ist im Fall von Fig. 2 ebenfalls ein stirnseitig koaxial am Pumpenkolben angeordneter kreiszylindrischer Drosselzapfen vorgesehen, jedoch ist dieser im Gegensatz zu jenem gemäß Fig. 1 ein- oder mehrfach abgestuft und weist einen durchmessergrößten Hinterabschnitt 13 und wenigstens einen demgegenüber durchmesserschwächeren Vorderabschnitt 14 auf. Das Gegenstück (Ausgangsbereich 8) zur Bildung der temporären Drosselstelle ist am Eingang der koaxialen Ausgangsbohrung 4 des Pumpenhochdruckraumes 3 durch einen Bohrungsabschnitt 15 gegeben, der den gleichen Durchmesser wie die Ausgangsbohrung 4 haben oder diese erweitern oder verengen kann. Aufgrund dieser Konfiguration der Einspritzpumpe läßt sich nach Beendigung eines Fördervorganges des Pumpenkolbens 2 bei dessen weiterem Aufwärtsgang im Gegensatz zum Fall von Fig. 1 hier eine wenigstens zweistufige Drosselung darstellen, wobei der Drosselzapfen 13, 14 in der ersten Stufe (siehe Fig. 2A) zunächst mit seinem druchmesserschwächsten Vorderabschnitt 14 und dann zur Bildung der weiteren Stufe(n) (siehe Fig. 2B) auch mit dem/den Hinterabschnitten 13 in den Bohrungsabschnitt 15 eintaucht. Dabei bildet der Drosselzapfen mit seinem Vorderabschnitt 14 im Bohrungsabschnitt 15 während der ersten Drosselstufe einen Drosselringspalt 16 größeren Querschnitts, der zum raschen Druckabbau des größten Teils der im Leitungsweg 4, 5 auftretenden Reflexionsdruckwellen dient, wobei diesem Ziel gehorchend die Durchmesser des Bohrungsabschnittes 15 und des Drosselzapfen-Vorderabschnittes 14 entsprechend abgestimmt sind. In der/den nächsten Drosselstufe(n) bildet der Hinterabschnitt 13 des Drosselzapfens 13, 14 mit dem Bohrungsabschnitt 15 ebenfalls wenigstens einen Ringspalt 17, aber kleineren Querschnitts, der zum Restabbau der in Leitungsweg 4, 5 noch auftretenden Reflexionsdruckwellen dient, wobei auch diesem Ziel gehorchend der Durchmesser des Hinterabschnittes 13 des Drosselzapfens entsprechend auf den Durchmesser des Bohrungsabschnittes 15 abgestimmt ist. Diese weitere(n) Drosselstufe(n) dient/dienen auch dem Zweck, den Abfluß von Kraftstoff aus der Einspritzleitung 5 in den Pumpenhochdruckraum 3 hinein zu minimieren. Nach erfolgter Druckentlastung gibt beim anschließenden Abwärtsgang des Pumpenkolbens 2 dessen Drosselzapfen 13, 14 die Ausgangsbohrung 4 wieder frei, und zwar ebenfalls abgestuft, wobei nach Austritt des Drosselzapfen-Hinterabschnittes 13 zunächst ein leicht gedrosseltes Auf-/Nachfüllen der Einspritzleitung 5 und nach Austritt des Drosselzapfen-Vorderabschnittes 14, also nach vollständiger Auflösung der vorher temporär gegebenen Drosselstelle, ein ungedrosseltes Auf-/Nachfüllen der Einspritzleitung 5 mit Kraftstoff erfolgt, der in diesem Bewegungsstadium des Pumpenkolben 2 im Pumpenhochdruckraum 3 - aufgrund der wieder hergestellten Verbindung zum Niederdruckraum 18 - mit Niederdruck ansteht.

Auch dem Ausführungsbeispiel gemäß Fig. 3 liegt eine Einspritzpumpe EP gleichen Typs wie in den Fällen gemäß Fig. 1 und 2 zugrunde. In diesem Fall sind das Drosselorgan 7 sowie der Ausgangsbereich 8 ebenfalls für eine wenigstens zweistufige Drosselung ausgelegt. Als Drosselorgan 7 ist stirnseitig und koaxial am Pumpenkolben 2 ein kreiszylindrischer Drosselzapfen 19 vorgesehen. Der Ausgangsbereich 8 des Pumpendruckraumes 3 ist hier ebenfalls durch einen am Eingangsbereich der Ausgangsbohrung 4 gegebenen Bohrungsabschnitt gebildet, der im Gegensatz zu Fig. 1 und 2 hier abgestuft ist und einen durchmessergrößten Eingangsabschnitt 20 sowie wenigstens einen demgegenüber durchmesserkleineren Innenabschnitt 21 aufweist. Mit diesen Mitteln stellt sich nach einem Förderende beim weiteren Aufwärtsgang des Pumpenkolbens 2 die erfindungsgemäße Drosselung wie folgt dar. Zunächst taucht der Drosselzapfen 19 in den durchmessergrößeren Eingangsbereich 20 des Bohrungsabschnittes 20, 21 ein (siehe Fig. 3a) und bildet mit diesem einen Drosselringspalt 22 größten Querschnitts, der zum raschen Abbau des größten Teils der im Leitungsweg 4, 5 auftretenden Reflexionsdruckwellen dient. Anschließend taucht der Drosselzapfen 19 auch in den/die durchmesserkleineren Innenbereich(e) 21 des Bohrungsabschnittes 20, 21 ein (siehe Fig. 3b) und bildet mit diesem wenigstens einen Drosselringspalt 23 kleineren Querschnitts, der zum Restabbau der im Leitungsweg 4, 5 noch auftretender Reflexionsdruckwellen dient und außerdem ein Abströmen von Kraftstoff aus der Einspritzleitung 5 minimiert. Der jeweilige Drosselquerschnitt der Drosselringspalte 22, 23 ist dem angegebenen Zweck gehorchend durch entsprechende Festlegung der Durchmesser der Bohrungsabschnitts-Bereiche 21, 22 in Bezug auf den Durchmesser des Drosselzapfens 19 eingestellt. Nach erfolgter Druckentlastung gibt auch hier beim anschließenden Abwärtsgang des Pumpenkolbens 2 dessen Drosselzapfen 19 den Bohrungsabschnitt 21, 22 wieder frei, und zwar ebenfalls abgestuft wie im Fall gemäß Fig. 2, wobei nach Austritt des Drosselzapfens 19 aus dem Innenbereich 21 des Bohrungsabschnittes 20, 21 zunächst ein leicht gedrosseltes Auf-/Nachfüllen der Einspritzleitung 5 über den querschnittsgrößeren Drosselringspalt 22 und nach Austritt des Drosselzapfens 19 aus der Ausgangsbohrung 4, also nach vollständiger Auflösung der vorher temporär gegebenen Drosselstelle, ein ungedrosseltes Auf-/Nachfüllen der Einspritzleitung 5 mit Kraftstoff erfolgt, der im Pumpenhochdruckraum 3 - aufgrund der nunmehr wiederhergestellten Verbindung zum Pumpenniederdruckraum 24 - mit Niederdruck ansteht.

Eine der Ausführungsfunktion gemäß Fig. 1 bei typgleicher Einspritzpumpe EP funktionsgleiche, aber mit anderen Drosselmitteln realisierte Lösung ist in Fig. 4 gezeigt. In diesem Fall ist das Drosselorgan 7 durch eine von der Stirnseite koaxial her eingebohrte Sacklochdrosselbohrung 25 im Pumpenkolben 2 gebildet. Der den Gegenpart bildende Ausgangsbereich 8 ist durch einen koaxialen, den Eingangsbereich der Pumpenhochdruckraum-Ausgangsbohrung 4 bildenden, innenseitig an der Hochdruckraumbegrenzungsfläche 26 angeordneten bzw. ausgebildeten und in den Hochdruckraum 3 hineinragenden kreiszylindrischen Drosselzapfen 27 realisiert. Mit diesen Mitteln 25, 27 stellt sich im Anschluß an einen Einspritzvorgang die erfindungsgemäße Drosselung wie folgt dar. Beim weiteren Aufwärtsgang des Pumpenkolbens nach Förderende taucht der Drosselzapfen 27 in die pumpenkolbenseitige Sacklochdrosselbohrung 25 ein und bildet dann mit letzterer frontseitig einen Druckentlastungsraum 28 (siehe Fig. 4) sowie umfangsseitig einen Drosselringspalt 29, über den eine Druckentlastung der in Leitungsweg 4, 5 auftretenden Reflexionswellen und eine Ableitung des aus der Einspritzleitung 5 und der Ausgangsbohrung 4 in den Entlastungsraum 28 eingeleiteten und bei der Aufwärtsbewegung des Pumpenkolbens 2 aus diesem verdrängten Kraftstoffes in den Pumpenhochdruckraum 3 hinein erfolgt. Diesem Zweck entsprechend sind der Querschnitt des Drosselringspaltes 29 durch Abstimmung der Durchmesser von Drosselzapfen 27 und Sacklochdrosselbohrung 25 sowie das Volumen des Entlastungsraumes 28 durch die Tiefe der Sacklochdrosselbohrung 25 entsprechend bemessen. Aufgrund des sich beim Aufwärtsgang des Pumpenkolbens 2 verkleinernden Volumens des Druckentlastungsraumes 28 wird durch die damit einhergehende Pumpwirkung ein zu starkes Abströmen von Kraftstoff aus der Einspritzleitung 5 verhindert. Nach erfolgter Druckentlastung wird beim anschließenden Abwärtsgang des Pumpenkolbens 2 dessen Sacklochdrosselbohrung 25 durch den austretenden Drosselzapfen 27 wieder freigegeben, mithin die vorher temporär gegebene Drosselstelle aufgelöst, so daß dann ein ungedrosseltes Auf-/Nachfüllen der Einspritzleitung 5 mit Kraftstoff erfolgen kann, der im Pumpenhochdruckraum 3 - aufgrund der dann wieder hergestellten Verbindung mit dem Pumpenniederdruckraum 30 - mit Niederdruck ansteht. Auch bei dieser Ausführungsform besteht die Möglichkeit, ähnlich wie im Fall gemäß Fig. 2 oder 3 eine mehrstufige Drosselung darzustellen, entweder durch entsprechende durchmessermäßige Abstufung der Sacklochdrosselbohrung 25 in Verbindung mit kreiszylindrischem Drosselzapfen 27 oder durch durchmessermäßige Abstufung des letzteren (27) in Verbindung mit einer kreiszylindrischen Sacklochdrosselbohrung 25. Desweiteren ist es bei dieser Einspritzpumpenversion auch möglich, ähnlich wie im Fall gemäß Fig. 1, einen stufenlos veränderbaren Drosselspalt darzustellen, und zwar durch einen kegligen Drosselzapfen 27 in Verbindung mit einer entsprechend angepaßten kegligen Sacklochdrosselbohrung 25.

Die Ausführungsform gemäß Fig. 5 ist auf einen gegenüber den vorher beschriebenen Beispielen abweichenden Typ einer Einspritzpumpe EP abgestellt, nämlich einen solchen, bei dem die Ausgangsbohrung 4 dezentral vom Pumpenhochdruckraum 3 abgeht. In diesem Fall wird die erfindungsgemäße Drosselung durch eine entsprechende Einflußnahme auf den Verbindungsweg zwischen Pumpenhochdruckraum 3 und Pumpenniederdruckraum 31 bewirkt. Diese Verbindung ist pumpenkolbenintern durch eine koaxial stirnseitig des Pumpenkolbens 2 abgehende Sacklochbohrung 32 sowie eine von dieser abgehende und in einer äußeren Steuernut 34 ausmündenden Querbohrung 33 gebildet. Als pumpenkolbenseitiges Drosselorgan 7 fungiert in diesem Fall der stirnbereichseitig am Pumpenkolben 2 gegebene Eintrittsbereich der Sacklochbohrung 32, während der zugehörige Ausgangsbereich 8 durch einen neben der Eingangsöffnung der Ausgangsbohrung 4 koaxial zur Sacklochbohrung 32 innenseitig an der Hochdruckraumbegrenzungsfläche 35 angeordneten in den Hochdruckraum 3 hineinragenden Drosselzapfen 36 gebildet ist. Dieser kann, wie dargestellt, kreiszylindrisch, aber auch kreiskeglig oder durchmessermäßig abgestuft sein (ähnlich wie in den Fällen gemäß Fig. 1 bis 3), was bedeutet, daß auch der Eingangsbereich der Sacklochbohrung 32 entsprechend angepaßt sein muß. Nach einem Einspritzvorgang stellt sich mit diesen Mitteln 32, 36 die erfindungsgemäße Drosselung wie folgt dar. Beim weiteren Aufwärtsgang des Pumpenkolbens 2 nach einem Förderende taucht der Drosselzapfen 2 in den Eingangsbereich der pumpenkolbeninternen Sacklochbohrung 32 ein und bildet dann mit diesem einen Drosselringspalt 37. Der Querschnitt dieses Drosselringspaltes 37 ist durch entsprechende Bemessung und/oder Formgebung des Eintrittsbereiches der Sacklochbohrung 32 und des Drosselzapfens 36 so eingestellt, daß einerseits der Druck der im Leitungsweg 4, 5 auftretenden Reflexionswellen abbaubar ist und andrerseits auch das im Pumpenhochdruckraum 3 eingeschlossene Kraftstoffvolumen über den Drosselringspalt 37 und den anschließenden Leitungsweg 32, 33, 34 zum Niederdruckraum 31 hin abgeleitet werden kann. Der diesbezügliche Querschnitt des Drosselringspaltes 37 ist mithin wesentlich größer als in vorherbeschriebenen Fällen zu bemessen. Nach erfolgter Druckentlastung der Einspritzleitung 5 wird beim anschließenden Abwärtsgang des Pumpenkolbens 2 durch den aus dessen Sacklochbohrung 32 austretenden Drosselzapfen 36 die vorher temporär gegebene Drosselstelle wieder aufgelöst, so daß dann ein ungedrosseltes Auf-/Nachfüllen der Einspritzleitung 5 mit Kraftstoff erfolgen kann, der nun im Pumpenhochdruckraum 3 - aufgrund der wieder hergestellten Verbindung mit dem Niederdruckraum 31 - mit Niederdruck ansteht.

Der Ausführungsform gemäß Fig. 6 und 7 liegt eine Einspritzpumpe EP solchen Typs zugrunde, bei der die Ausgangsbohrung 4 radial vom Pumpenhochdruckraum 3 abgeht und die einen Pumpenkolben 2 aufweist, der über einen internen und/oder externen Kanal 38, 39, 40, über den die Verbindung zwischen Pumpenniederdruckraum 41 und Pumpenhochdruckraum 3 herstellbar und unterbrechbar ist, sowie eine stirnseitig des Pumpenkolbens abgehende externe Steuernut 42 mit unterer Steuerkante 43 aufweist, die in ihrem Zusammenwirken mit der Ausgangsbohrung 4 so auf die Steuervertiefung 40 abgestimmt ist, daß während der Kraftstofförderung (d.h. so lange noch keine Verbindung zwischen Hochdruckraum 3 und Niederdruckraum 41 besteht) zunächst keine wesentliche Verengung des Querschnitts der Ausgangsbohrung 4 erfolgt. Um möglichst bald nach Ende der Förderung die erwünschte Drosselung zu bewirken, ist die untere Steuerkante 43 vorzugsweise schräg unter ähnlichem Winkel wie die Steuervertiefung 40 auszuführen. In diesem Beispiel ist als pumpenkolbenseitiges Drosselorgan 7 eine sich am Pumpenkolben 2 an der unteren Steuerkante 43 der Steuernut 42 unmittelbar anschließende Drosselnut 44 vorgesehen, die eine wesentlich geringere radiale Tiefe als die Steuernut 42 aufweist und ebenfalls eine untere Steuerkante 45 besitzt. Der Ausgangsbereich 8 ist in diesem Fall durch die Lage und Querschnittsbemessung des Eintritts der Ausgangsbohrung 4 in entsprechender Abstimmung auf die hubwirksame Länge der Drosselnut 44 dargestellt. Mit diesen Mitteln stellt sich im Anschluß an einen Einspritzvorgang die erfindungsgemäße Drosselung wie folgt dar. Nach dem Öffnen der Verbindung zwischen Hochdruckraum 3 und Niederdruckraum 41 durch die Steuervertiefung 40 wird der Eintrittsquerschnitt der Ausgangsbohrung 4 durch die untere Steuerkante 43 verschlossen. Danach wird bei weiterem Aufwärtsgang des Pumpenkolbens 2 die Ausgangsbohrung 4 in gedrosselter Weise so lange über die einen Drosselspalt 46 mit der Zylinderbohrungswand 47 bildende Drosselnut 44 in Kommunikation mit dem Pumpenhochdruckraum 3 gehalten, bis deren Querschnitt durch die sich an die untere Steuerkante 45 der Drosselnut 44 anschließende Pumpenkolbenmantelfläche abgedeckt ist bzw. der Pumpenkolben 2 seinen oberen Totpunkt erreicht hat. Die radiale Tiefe und axiale Länge der Drosselnut 44 ist dabei in Bezug auf den Eintrittsquerschnitt der Ausgangsbohrung 4 so bemessen, daß sich der Druck der Reflexionswellen in der Einspritzleitung 5 in den Pumpenhochdruckraum 3 hinein abbauen kann. Beim anschließenden Abwärtsgang des Pumpenkolbens erfolgt das Auf-/Nachfüllen der Einspritzleitung 5 durch den dann mit Niederdruck im Pumpenhochdruckraum 3 anstehenden Kraftstoff zweistufig, und zwar zunächst gedrosselt über den Drosselquerschnitt der Drosselnut 44 und dann nach Auflösung der vorher temporär gegebenen Drosselstelle ungedrosselt über den weitaus größeren Zutrittsquerschnitt der Steuernut 42. Der Vorteil dieser Lösung ist darin begründet, daß die Drosselung an die Förderdauer, das heißt, die Last, optimal angepaßt werden kann. Außerdem besteht bei dieser Lösung die Möglichkeit, die Verbindung zwischen Pumpenhochdruckraum 3 und Einspritzleitung 5 temporär ganz zu unterbrechen, was eine unnötige Entleerung der Einspritzleitung 5 im Bereich relativ kleiner Restdruckwellen vermeidet.

Zusammenfassend ergeben sich mit der der erfindungsgemäßen Lösung folgende wesentlichen Vorteile:
- keine beweglichen Teile (keine herkömmlichen Druckventile) in der Einspritzpumpe EP, dadurch Kostensenkung und Steigerung der Zuverlässigkeit,
- optimal an den Motor anpaßbare Entlastungswirkung,
- verbesserte Füllung der Einspritzleitung zwischen den einzelnen Einspritzungen.

## Patentansprüche

1. Verfahren in Verbindung mit der Kraftstoffeinspritzung in Brennkraftmaschinen, wobei der Kraftstoff durch eine Einspritzpumpe über eine Einspritzleitung zu einem Einspritzventil gefördert wird, dadurch gekennzeichnet, daß - zum Druckabbau der nach Ende der pumpenseitigen Kraftstofförderung in der Einspritzleitung (5) auftretenden Druckwellen sowie zum anschließenden vollständigen Auffüllen der Einspritzleitung (5) mit Kraftstoff für die nächste Einspritzung - in der Einspritzpumpe (EP) eine kurbelwinkelabhängig durch die Bewegung des Pumpenkolbens (2) steuerbare Drosselung des Kraftstoffflusses zwischen Pumpenhochdruckraum (3) und anschließender Einspritzleitung (5) herbeigeführt wird, und zwar durch ein fest am Pumpenkolben (2) angeordnetes, mit diesem mitbewegtes Drosselorgan (7), das zur temporären Bildung einer Drosselstelle mit einem speziell gestalteten bzw. angeordneten einspritzleitungsseitigen Pumpenhochdruckraum-Ausgangsbereich (8) zusammenwirkt.

2. Verfahren nach Anspruch 1, dadurch gekennzeichnet, daß - bei Einspritzpumpen (EP) mit zum Pumpenkolben (2) koaxialer Pumpenhochdruckraum-Ausgangsbohrung (4) - die besagte Drosselung durch einen stirnseitig koaxial am Pumpenkolben (2) angeordneten, kreiszylindrischen oder - kegligen Drosselzapfen (9) herbeigeführt wird, der nach Förderende bei weiterem Aufwärtsgang des Pumpenkolbens (2) in einen formmäßig angepaßten, am Eingang der koaxialen Pumpenhochdruckraum-Ausgangsbohrung (4) gegebenen Bohrungsabschnitt (10) eintaucht und dann mit letzterem einen die erforderliche Druckentlastung der Reflexionsdruckwellen gewährleistenden Drosselringspalt (11) bildet, und daß nach erfolgter Druckentlastung beim anschließenden Abwärtsgang des Pumpenkolbens (2) durch dessen Drosselzapfen (9) der Bohrungsabschnitt (10) unter Auflösung der Drosselstelle wieder freigegeben wird und über den dann ungedrosselten Eingangsquerschnitt der Ausgangsbohrung (4) das Auf-/Nachfüllen der Einspritzleitung (5) durch mit Niederdruck im Pumpenhochdruckraum (3) anstehenden Kraftstoff erfolgt (Fig. 1).

3. Verfahren nach Anspruch 1, dadurch gekennzeichnet, daß - bei Einspritzpumpen (EP) mit zum Pumpenkolben (2) koaxialer Pumpenhochdruckraum-Ausgangsbohrung (4) - die besagte Drosselung wenigstens zweistufig erfolgt, und zwar durch einen stirnseitig koaxial am Pumpenkolben (2) angeordneten kreiszylindrischen, durchmesserseitig abgestuften Drosselzapfen (13, 14), der nach Förderende beim weiteren Aufwärtsgang des Pumpenkolbens (2) zunächst mit seinem durchmesserschwächsten Vorderabschnitt (14) und dann mit durchmessergrößeren Hinterabschnitt(en) (13) in einen am Eingang der koaxialen Pumpenhochdruckraum-Ausgangsbohrung (4) gegebenen Bohrungsabschnitt (15) eintaucht, wobei er mit letzterem (15) und seinem Vorderabschnitt (14) einen Drosselringspalt (16) größeren Querschnitts zum raschen Abbau des größten Teils der Reflexionsdruckwellen und mit dem/den Hinterabschnitt(en) (13) wenigstens einen Drosselringspalt (17) kleineren Querschnitts zum Rest-Abbau der Reflexionsdruckwellen bildet, und daß nach erfolgter Druckentlastung beim anschließenden Abwärtsgang des Pumpenkolbens (2) durch dessen Drosselzapfen (13, 14) der Bohrungsabschnitt (15) unter Auflösung der Drosselstellen wieder freigegeben wird, und zwar abgestuft, wobei zunächst ein leicht gedrosseltes Auf-/Nachfüllen der Einspritzleitung (5) und nach vollständigem Austritt des Drosselzapfens (13, 14) aus der Ausgangsbohrung (4) über diese ein ungedrosseltes Auf-/Nachfüllen der Einspritzleitung (5) durch mit Niederdruck in Pumpenhochdruckraum (3) anstehenden Kraftstoff erfolgt (Fig. 2A, 2B).

4. Verfahren nach Anspruch 1, dadurch gekennzeichnet, daß - bei Einspritzpumpen (EP) mit zum Pumpenkolben (2) koaxialer Pumpenhochdruckraum-Ausgangsbohrung (4) - die besagte Drosselung wenigstens zweistufig erfolgt, und zwar durch einen stirnseitig koaxial am Pumpenkolben (2) angeordneten kreiszylindrischen Drosselzapfen (19), der nach Förderende beim weiteren Aufwärtsgang des Pumpenkolbens (2) in einen durchmessermäßig abgestuften, am Eingang der Pumpenhochdruckraum-Ausgangsbohrung (4) gegebenen Bohrungsabschnitt (20, 21) eintaucht, wobei er mit dem durchmessergrößten Eingangsabschnitt (20) des Bohrungsabschnittes (20, 21) zunächst einen Drosselringspalt (22) größeren Querschnitts zum raschen Abbau des größten Teils der Reflexionsdruckwellen und anschließend mit dem wenigstens einen durchmesserkleineren Innenstück (21) des Bohrungsabschnittes (20, 21) einen Drosselringspalt (23) kleineren Querschnitts zum Rest-Abbau der Reflexionsdruckwellen bildet, und daß nach erfolgter Druckentlastung beim anschließenden Abwärtsgang des Pumpenkolbens (2) durch dessen Drosselzapfen (19) unter Auflösung der Drosselstellen die Ausgangsbohrung (4) wieder freigegeben wird, und zwar ebenfalls abgestuft, wobei nach Austritt des Drosselzapfens (19) aus dem Innenstück (21) des Bohrungsabschnittes (20, 21) zunächst ein leicht gedrosseltes Auf-/Nachfüllen der Einspritzleitung (5) über den querschnittsgrößeren Drosselspalt (22) und nach vollständigem Austritt des Drosselzapfens (19) aus der Ausgangsbohrung (4) über diese ein ungedrosseltes Auf-/Nachfüllen der Einspritzleitung (5) durch mit Niederdruck in Pumpenhochdruckraum (3) anstehenden Kraftstoff erfolgt (Fig. 3A, 3B).

5. Verfahren nach Anspruch 1, dadurch gekennzeichnet, daß - bei Einspritzpumpen (EP) mit zum Pumpenkolben (2) koaxialer Pumpenhochdruckraum-Ausgangsbohrung (4) - die besagte Drosselung durch einen den Eingangsbereich der Pumpenhochdruckraum-Ausgangsbohrung (4) bildenden, koaxial innenseitig an der Hochdruckraumbegrenzungsfläche (26) ausgebildeten bzw. angeordneten, in den Pumpenhochdruckraum (3) hineinragenden kreiszylindrischen oder - kegligen oder durchmessermäßig abgestuften Drosselzapfen (27) herbeigeführt wird, der nach Förderende beim weiteren Aufwärtsgang des Pumpenkolbens (2) in eine stirnbereichsseitig an diesem gegebene, formmäßig entsprechend angepaßte Sacklochbohrung (25) eintaucht und dann mit letzterer frontseitig einen Druckentlastungsraum (28) sowie umfangsseitig einen die erforderliche Druckentlastung der Reflexionsdruckwellen und eine Überströmung zum/vom Pumpenhochdruckraum (3) gewährleistenden Drosselringspalt (29) bildet, wobei die Ableitung des im Druckentlastungsraum (28) verdrängten Kraftstoffs über den Drosselringspalt (29) in den Pumpenhochdruckraum (3) hinein erfolgt, und daß nach erfolgter Druckentlastung beim anschließenden Abwärtsgang des Pumpenkolbens (2) dessen Sacklochdrosselbohrung (25) durch den austretenden Drosselzapfen (27) unter Auflösung der Drosselstelle freigegeben wird und dann ein ungedrosseltes Auf-/Nachfüllen der Einspritzleitung (5) durch in Pumpenhochdruckraum (3) mit Niederdruck anstehenden Kraftstoff erfolgt (Fig. 4).

6. Verfahren nach Anspruch 1, dadurch gekennzeichnet, daß - bei Einspritzpumpen (EP) mit dezentral vom Pumpenhochdruckraum (3) abgehender Ausgangsbohrung (4) - die besagte Drosselung durch einen innenseitig an der Hochdruckraumbegrenzungsfläche (35) koaxial in den Hochdruckraum hineinragend angeordneten, kreiszylindrischen oder kegligen oder durchmessermäßig abgestuften Drosselzapfen (36) herbeigeführt wird, der nach Förderende beim weiteren Aufwärtsgang des Pumpenkolbens (2) in eine stirnseitig an letzterem abgehende, durch diesen die Kommunikation zum Pumpenniederdruckraum (31) herstellende Verbindungsbohrung (32) eintaucht und dann mit deren entsprechend formmäßig angepaßtem Eintrittsbereich einen die erforderliche Druckentlastung der Reflexionsdruckwellen sowie eine Kraftstoff-Ableitung vom Hochdruckraum (3) zum Niederdruckraum (31) gewährleistenden Drosselringspalt (37) bildet, wobei die Ableitung des im Pumpenhochdruckraum (3) verdrängten Kraftstoffes über den Drosselringspalt (37) und den anschließenden Abschnitt der Verbindungsbohrung (32, 33, 34) in/am Pumpenkolben (2) zum Pumpenniederdruckraum (31) erfolgt, und daß nach erfolgter Druckentlastung beim anschließenden Abwärtsgang des Pumpenkolbens (2) dessen Verbindungsbohrung (32) durch den austretenden Drosselzapfen (36) freigegeben, mithin die Drosselstelle aufgelöst wird und dann ein ungedrosseltes Auf-/Nachfüllen der Einspritzleitung (5) durch im Pumpendruckraum (3) dann mit Niederdruck anstehenden Kraftstoff erfolgt (Fig. 5).

7. Verfahren nach Anspruch 1, dadurch gekennzeichnet, daß - bei Einspritzpumpen (EP) mit radial vom Pumpenhochdruckraum (3) abgehender, mit der Einspritzleitung (5) verbundener Ausgangsbohrung (4) und mit einem Pumpenkolben (2), der über einen internen und/oder externen Kanal (38, 39, 40), über den die Verbindung zwischen Pumpenniederdruckraum (41) und Pumpenhochdruckraum (3) herstellbar und unterbrechbar ist, sowie eine externe Steuernut (42) mit unterer Steuerkante (43) verfügt - die besagte Drosselung durch eine sich am Pumpenkolben (2) an der unteren Steuerkante (43) von dessen Steuernut (42) unmittelbar anschließende Drosselnut (44) geringerer radialer Tiefe und ebenfalls schräger Steuerkante (45) erfolgt, wobei nach einem Förderende bei weiterem Aufwärtsgang des Pumpenkolbens (2) die Ausgangsbohrung (4) so lange über die einen querschnittsmäßig die erforderliche Druckentlastung der Reflexionsdruckwellen gewährleistenden Drosselspalt (46) mit der Pumpenzylinderbohrungswand (47) bildende Drosselnut (44) in Kommunikation mit dem Pumpenhochdruckraum (3) bleibt, bis deren Querschnitt durch die sich an die Drosselnut-Steuerkante (45) anschließende Pumpenkolbenmantelfläche abgedeckt ist bzw. der Pumpenkolben (2) seinen oberen Totpunkt erreicht hat, und daß bei anschließendem Abwärtsgang des Pumpenkolbens (2) nach Aufsteuern des Eintrittsquerschnittes der Ausgangsbohrung (4) durch die Drosselnut-Steuerkante (45) das Auf-/Nachfüllen der Einspritzleitung (5) durch mit Niederdruck im Pumpenhochdruckraum (3) anstehendem Kraftstoff zweistufig erfolgt, und zwar zunächst gedrosselt über den Drosselquerschnitt der Drosselnut (46) und dann ungedrosselt über den weitaus größeren Zutrittsquerschnitt der Steuernut (42) (Fig. 6, 7).

## Claims

1. A method associated with the injection of fuel in internal combustion engines in which the fuel is delivered by an injection pump to an injection valve via an injection pipe, characterised in that, in order to reduce the pressure of the pressure waves occurring in the injection pipe (5) when the fuel delivery on the pump side has ended and also then to fill the injection pipe (5) completely with fuel for the next injection, restriction of the flow of fuel between the pump high-pressure space (3) and the following injection pipe (5), which is controllable by the movement of the pump piston (2) in dependence on the crank angle, is effected in the injection pump (EP), and this is achieved by means of a restrictor element (7) fixedly arranged on the pump piston (2) and moving therewith and cooperating with a specially shaped or positioned pump high-pressure space outlet region (8) on the injection pipe side for the temporary formation of a restriction point.

2. A method according to claim 1, characterised in that, for injection pumps (EP) comprising a pump high-pressure space outlet bore (4) which is coaxial with the pump piston (2), the said flow restriction is effected by means of a circular cylinder- or cone-shaped restrictor pin (9), arranged coaxially on the front end face of the pump piston (2), which, after delivery has ended, upon the further upward travel of the pump piston (2) penetrates into a bore portion (10) which matches it with respect to shape and is located at the entrance of the coaxial pump high-pressure space outlet bore (4), and with the said bore portion then forms an annular restriction gap (11) which ensures the required release of pressure of the reflected pressure waves, and in that, when the pressure has been released, upon the subsequent downward travel of the pump piston (2) the bore portion (10) is freed again by the restrictor pin (9) of the said pump piston, opening up the restriction point, and the filling/refilling of the injection pipe (5) with fuel present with low pressure in the pump high-pressure space (3) takes place via the then unrestricted entrance cross-section of the outlet bore (4) (Fig. 1).

3. A method according to claim 1, characterised in that, for injection pumps (EP) comprising a pump high-pressure space outlet bore (4) which is coaxial with the pump piston (2), the said flow restriction takes place in at least two stages, by means of a circular cylinder-shaped restrictor pin (13, 14), arranged coaxially on the front end face of the pump piston (2) and stepped in diameter, which, after delivery has ended, upon the further upward travel of the pump piston (2) penetrates initially with its front portion (14) having the smallest diameter and then with its larger-diameter rear portion(s) (13) into a bore portion (15) located at the entrance of the coaxial pump high-pressure space outlet bore (4), forming with the said bore portion (15) and its front portion (14) an annular restriction gap (16) of greater cross-section for the rapid reduction of most of the reflected pressure waves and with the rear portion(s) (13) forming at least one annular restriction gap (17) of smaller cross-section for the residual reduction of the reflected pressure waves, and in that, when the pressure has been released, upon the subsequent downward travel of the pump piston (2) the bore portion (15) is freed again by the restrictor pin (13, 14) of the said pump piston, opening up the restriction points, and this takes place in stages, with slightly restricted filling/refilling of the injection pipe (5) taking place initially and, after the restrictor pin (13, 14) has moved completely out of the outlet bore (4), unrestricted filling/refilling of the injection pipe (5) with fuel present with low pressure in the pump high-pressure space (3) taking place via the said outlet bore (Fig. 2A, 2B).

4. A method according to claim 1, characterised in that, for injection pumps (EP) comprising a pump high-pressure space outlet bore (4) which is coaxial with the pump piston (2), the said flow restriction takes place in at least two stages, by means of a circular cylinder-shaped restrictor pin (19), arranged coaxially on the front end face of the pump piston (2), which, after delivery has ended, upon the further upward travel of the pump piston (2) penetrates into a bore portion (20, 21) which is stepped in diameter and located at the entrance of the pump high-pressure space outlet bore (4), initially forming with the entrance portion (20) of the bore portion (20, 21) having the largest diameter an annular restriction gap (22) of greater cross-section for the rapid reduction of most of the reflected pressure waves and then forming with the at least one internal piece (21) of the bore portion (20, 21) having a smaller diameter an annular restriction gap (23) of smaller cross-section for the residual reduction of the reflected pressure waves, and in that, when the pressure has been released, upon the subsequent downward travel of the pump piston (2) the outlet bore (4) is freed again by the restrictor pin (19) of the said pump piston, opening up the restriction points, this similarly taking place in two stages, with slightly restricted filling/refilling of the injection pipe (5) initially taking place via the restriction gap (22) having the greater cross-section after the restrictor pin (19) has moved out of the internal piece (21) of the bore portion (20, 21), and, after the restrictor pin (19) has moved completely out of the outlet bore (4), unrestricted filling/refilling of the injection pipe (5) with fuel present with low pressure in the pump high-pressure space (3) taking place via the said outlet bore (Fig. 3A, 3B).

5. A method according to claim 1, characterised in that, for injection pumps (EP) comprising a pump high-pressure space outlet bore (4) which is coaxial with the pump piston (2), the said flow restriction is effected by means of a restrictor pin (27) which is circular cylinder- or cone-shaped or stepped in diameter, forms the entrance region of the pump high-pressure space outlet bore (4), is formed or arranged coaxially on the interior of the high-pressure space boundary surface (26), and projects into the pump high-pressure space (3), which restrictor pin, after delivery has ended, upon the further upward travel of the pump piston (2) penetrates into a blind bore (25) which matches it with respect to shape and is located in the front end region of the said pump piston, and with the said blind bore then forms a pressure release space (28) at the front end and an annular restriction gap (29) peripherally which ensures the required release of pressure of the reflected pressure waves and an overflow to/from the pump high-pressure space (3), the fuel trapped in the pressure release space (28) being diverted into the pump high-pressure space (3) via the annular restriction gap (29), and in that, when the pressure has been released, upon the subsequent downward travel of the pump piston (2) the blind restriction bore (25) of the said pump piston is freed by the exiting restrictor pin (27), opening up the restriction point, and unrestrictedfilling/refilling of the injection pipe (5) with fuel present with low pressure in the pump high-pressure space (3) then takes place (Fig. 4).

6. A method according to claim 1, characterised in that, for injection pumps (EP) comprising an outlet bore (4) emerging non-centrally from the pump high-pressure space (3), the said flow restriction is effected by means of a restrictor pin (36) which is circular cylinder- or cone-shaped or stepped in diameter and arranged on the interior of the high-pressure space boundary surface (35) so as to penetrate coaxially into the high-pressure space, which restrictor pin, after delivery has ended, upon the further upward travel of the pump piston (2) penetrates into a connecting bore (32) originating from the front end face of the said pump piston and establishing the communication with the low pressure pump space (31) through the said pump piston, and, with the entrance region of the said connecting bore which accordingly matches it with respect to shape, then forms an annular restriction gap (37) which ensures the required release of pressure of the reflected pressure waves and also the diverting of fuel from the high-pressure space (3) to the low-pressure space (31), the fuel trapped in the pump high-pressure space (3) being diverted to the pump low-pressure space (31) via the annular restriction gap (37) and the following portion of the connecting bore (32, 33, 34) in/on the pump piston (2), and in that, when the pressure has been released, upon the subsequent downward travel of the pump piston (2) the connecting bore (32) of the said pump piston is freed by the exiting restrictor pin (36), and therefore the restriction point is opened up and unrestricted filling/refilling of the injection pipe (5) with fuel present with low pressure in the pump pressure space (3) then takes place (Fig. 5).

7. A method according to claim 1, characterised in that, for injection pumps (EP) comprising an outlet bore (4) emerging radially from the pump high-pressure space (3) and connected to the injection pipe (5), and a pump piston (2) which has an internal and/or external duct (38, 39, 40) via which the connection between the pump low-pressure space (41) and the pump high-pressure space (3) may be made and cut off, and also an internal control groove (42) with a lower control edge (43), the said flow restriction is effected by means of a restriction groove (44) of smaller radial depth and with a similarly sloping control edge (45), which restriction groove directly adjoins the lower control edge (43) of the control groove (42) on the pump piston (2), wherein, after a delivery has ended, upon the further upward travel of the pump piston (2) the outlet bore (4) remains in communication with the pump high-pressure space (3) via the restriction groove (44), which, with the pump cylinder bore wall (47), forms a restriction gap (46) ensuring by its cross-section the required release of pressure of the reflected pressure waves, until the cross-section of the said restriction groove is covered by the circumferential surface of the pump piston adjoining the restriction groove control edge (45), or the pump piston (2) has reached its top dead centre, and in that, upon the subsequent downward travel of the pump piston (2), after the entrance cross-section of the outlet bore (4) has been controlled by the restriction groove control edge (45), the filling/refilling of the injection pipe (5) with fuel present with low pressure in the pump high-pressure space (3) takes place in two stages, initially restricted via the restriction cross-section of the restriction groove (46) and then unrestricted via the far greater ingress cross-section of the control groove (42) (Fig. 6, 7).

## Revendications

1. Procédé applicable à l'injection de carburant dans des moteurs à combustion interne,
selon lequel le carburant est transféré par une pompe d'injection à travers une conduite d'injection vers une soupape d'injection (injecteur),
caractérisé en ce que
pour diminuer la pression des ondes de pression produites à la fin du transfert de carburant, du côté de la pompe dans la conduite d'injection (5) et pour remplir complètement, consécutivement, la conduite d'injection (5) avec du carburant pour l'injection suivante
dans la pompe d'injection EP, on réalise en fonction de l'angle du vilebrequin, et par le mouvement du piston de pompe (2), un étranglement commandé du débit de carburant entre la chambre haute pression (3) de la pompe et la conduite d'injection (5) reliée à celle-ci
et cela par un organe d'étranglement (7) solidaire du piston de pompe (2) et entraîné avec celui-ci, et qui coopère avec une zone de sortie (8) de la chambre haute pression, du côté de la conduite d'injection, formée ou montée de manière particulière pour constituer provisoirement un point d'étranglement.

2. Procédé selon la revendication 1,
caractérisé en ce que
pour des pompes d'injection EP avec un perçage de sortie (4) de la chambre haute pression de la pompe, coaxiale au piston (2) de la pompe, l'étranglement est assuré par un téton d'étranglement (9) cylindrique circulaire ou conique prévu sur la face frontale du piston de pompe (2) coaxialement à celui-ci,
ce téton, vers la fin de l'étranglement, au cours de la poursuite du mouvement de montée du piston de pompe (2) pénétrant dans un segment de perçage (10) de forme adaptée, prévu à l'entrée du perçage de sortie (4) de la chambre haute pression de la pompe coaxiale, et forme alors avec celui-ci, un intervalle annulaire d'étranglement (11) réalisant la décharge en pression nécessaire des ondes de pression réfléchies, et
après la décharge en pression, au cours du mouvement de descente consécutif du piston de pompe (2), son téton d'étranglement (9) libère de nouveau le segment de perçage (10) en supprimant le point d'étranglement et le remplissage et son complément de la conduite d'injection (5) se fait alors avec du carburant à basse pression disponible dans la chambre haute pression (3) de la pompe à travers la section alors non étranglée du perçage de sortie (4).

3. Procédé selon la revendication 1,
caractérisé en ce que
- pour les pompes d'injection EP ayant un perçage de sortie (4) de la chambre haute pression de la pompe coaxiale au piston (2) de la pompe, l'étranglement se fait au moins en deux étapes et cela par un téton d'étranglement (13, 14), à diamètre étagé, prévu sur la face frontale du piston de pompe (2), disposé de façon cylindrique circulaire, coaxialement à celui-ci, et à la fin du transfert au cours de la poursuite de la remontée du piston de pompe (2), le téton pénètre tout d'abord avec son segment avant (14) de plus petit diamètre, puis avec son on ses segments arrière (13) de plus grand diamètre, dans un segment de perçage (15) à l'entrée du perçage de sortie (4) de la chambre haute pression de la pompe coaxiale,
- le téton formant avec le segment de perçage (15) et avec le segment avant (14), un intervalle annulaire d'étranglement (16) de plus grande section pour réduire rapidement la plus grande partie des ondes de pression réfléchies et avec le ou les segments arrière (13), former un intervalle annulaire d'étranglement (17) de plus petite section pour réduire les ondes de pression résiduelles, réfléchies, et
- après la décharge en pression, au cours du mouvement de descente consécutif du piston de pompe (2), son téton d'étranglement (13, 14) libère de nouveau le segment de perçage (15) en supprimant les points d'étranglement et cela de manière étagée, en libérant tout d'abord un remplissage et son complément de la pompe d'injection (5) légèrement étranglée, puis en libérant complètement le perçage de sortie (4) par le dégagement du téton d'étranglement (13, 14) pour le remplissage et son complément non étranglé de la conduite d'injection (5) avec du carburant à basse pression dans la chambre haute pression (3) de la pompe (figures 2A, 2B).

4. Procédé selon la revendication 1,
caractérisé en ce que
- pour des pompes d'injection EP ayant un piston de pompe (2) à perçage de sortie (4) de la chambre haute pression coaxiale, l'étranglement se fait au moins en deux étapes et cela par un téton d'étranglement (19) cylindrique circulaire prévu sur la face frontale du piston de pompe (2) coaxialement à celui-ci, et après la fin du transfert au cours de la poursuite du mouvement de remontée du piston de pompe (2), ce téton pénètre dans un segment de perçage (20, 21) étagé en diamètre à l'entrée du perçage de sortie (4) de la chambre haute pression de la pompe, et il forme avec le segment d'entrée (20) de plus grand diamètre du segment de perçage (20, 21), tout d'abord un intervalle annulaire d'étranglement (22) de plus grande section pour absorber rapidement la plus grande partie des ondes de pression, réfléchies, puis avec la pièce intérieure (21) de diamètre plus réduit du segment de perçage (20, 21), un intervalle annulaire d'étranglement (23) de plus petite section pour réduire les ondes de pression résiduelles, réfléchies, et
- une fois la décharge en pression effectuée, au cours du mouvement de descente consécutive du piston de pompe (2), son téton d'étranglement (19) libère de nouveau le perçage de sortie (4) en supprimant le point d'étranglement, et cela de manière étagée,
- après la sortie du téton d'étranglement (19) de l'élément intérieur (21) du segment de perçage (20, 21), on a tout d'abord un remplissage et son complément de la conduite d'injection (5), légèrement étranglé à travers l'intervalle d'étranglement (22) de grande section, puis après dégagement complet du téton d'étranglement (19) par rapport au perçage de sortie (4), par celui-ci, un remplissage et son complément, non étranglé de la conduite d'injection (5) par le carburant à basse pression disponible dans la chambre haute pression (3) de la pompe (figures 3A, 3B).

5. Procédé selon la revendication 1,
caractérisé en ce que
- pour des pompes d'injection EP avec un perçage de sortie (4) de la chambre haute pression de la pompe coaxiale au piston de pompe (2), l'étranglement se fait à l'aide d'un téton d'étranglement (27) formant la zone d'entrée du perçage de sortie (4) de la chambre haute pression de la pompe, réalisée ou prévue coaxialement sur le côté intérieur de la surface (26) délimitant la chambre haute pression, ce téton cylindrique circulaire ou conique ou à diamètre étagé, pénétrant dans la chambre haute pression (3) de la pompe, et
- après la fin du transfert, au cours de la poursuite du mouvement de montée du piston de pompe (2), ce téton pénètre dans un perçage borgne (25) réalisé dans la face frontale du piston, et de forme adaptée à celle du téton, pour former avec celui-ci, sur le côté frontal, une chambre de décharge de pression (28) et du côté périphérique, un intervalle annulaire d'étranglement (29) qui réalise la décharge en pression nécessaire des ondes de pression réfléchies et permet un débordement vers ou à partir de la chambre haute pression (3) de la pompe, l'évacuation du carburant refoulé dans la chambre de décharge haute pression (28) se faisant par l'intervalle annulaire d'étranglement (29) dans la chambre haute pression (3) de la pompe et
- une fois la décharge en pression réalisée, au cours du mouvement de descente consécutif du piston de pompe (2), son perçage d'étranglement en forme de trou borgne (25) est libéré par le dégagement du téton d'étranglement (27) supprimant alors le point d'étranglement et permettant le remplissage et son complément, non étranglé de la conduite d'injection (5) par du carburant à basse pression disponible dans la chambre haute pression (3) de la pompe (figure 4).

6. Procédé selon la revendication 1,
caractérisé en ce que
- pour des pompes d'injection EP ayant un perçage de sortie (4) partant de manière décentralisée de la chambre haute pression (3) de la pompe, l'étranglement est réalisé par un téton d'étranglement (36), cylindrique circulaire ou conique ou à diamètre étagé, prévu sur le côté intérieur de la surface (35) délimitant la chambre haute pression et pénétrant coaxialement dans la chambre haute pression,
- et après la fin du transfert, au cours de la poursuite du mouvement de montée du piston de pompe (2), il pénètre dans un perçage de liaison (32) partant de la face frontale du piston, et établissant la communication avec la chambre basse pression (31) de la pompe, puis il forme avec sa zone d'entrée de forme adaptée, un intervalle annulaire d'étranglement (37) réalisant la décharge en pression nécessaire des ondes de pression réfléchies ainsi qu'une évacuation de carburant de la chambre haute pression (3) vers la chambre basse pression (31),
- l'évacuation du carburant refoulé de la chambre haute pression (3) de la pompe se faisant par l'intervalle annulaire d'étranglement (37) et le segment adjacent du perçage de liaison (32, 33, 34) dans ou sur le piston de pompe (2) vers la chambre basse pression (31) de la pompe, et
- une fois la décharge en pression réalisée, au cours du mouvement de descente consécutif du piston de pompe (2), son perçage de liaison (32) est libéré par le téton d'étranglement (36) qui en sort, et supprime le point d'étranglement et
- alors le remplissage et son complément de la conduite d'injection (5) se fait avec du carburant à basse pression disponible dans la chambre haute pression (3) de la pompe.

7. Procédé selon la revendication 1,
caractérisé en ce que
- pour des pompes d'injection EP avec un perçage de sortie (4) partant radialement de la chambre haute pression (3) de la pompe et relié à la conduite d'injection (5) et un piston de pompe (2) qui réalise par un canal interne et/ou externe (38, 39, 40), la liaison entre la chambre basse pression (41) de la pompe et la chambre haute pression (3) de la pompe ou peut couper cette liaison, ainsi qu'avec une rainure de commande externe (42), avec une arête de commande inférieure (43), l'étranglement se fait par une rainure d'étranglement (44) directement adjacente à la rainure de commande (42) à l'arête de commande inférieure (43) du piston de pompe (2), la rainure d'étranglement (44) ayant un profondeur radiale inférieure ainsi qu'une arête de commande également inclinée (45),
- et après la fin du transfert, au cours de la poursuite du mouvement de montée du piston de pompe (2), le perçage de sortie (4) reste en communication avec la chambre haute pression (3) de la pompe par la rainure d'étranglement (44) formant avec la paroi (47) du perçage du cylindre de la pompe, un intervalle d'étranglement (46) dont la section assure la décharge en pression nécessaire des ondes de pression réfléchies,
- la communication restant établie jusqu'à ce que la section soit recouverte par la surface enveloppe du piston de pompe, adjacente à l'arête de commande (45) de la rainure d'étranglement ou jusqu'à ce que le piston de pompe (2) ait atteint son point mort haut supérieur et
- au cours du mouvement de descente consécutif du piston de pompe (2), après la commande en ouverture de la section d'entrée du perçage de sortie (4) par l'arête de commande (45) de la rainure d'étranglement, la conduite d'injection (5) se remplit ou complète son remplissage avec du carburant disponible à basse pression dans la chambre haute pression (3) de la pompe, par un remplissage à deux étapes et cela tout d'abord de manière étranglée par la section d'étranglement de la rainure d'étranglement (46), puis de manière non étranglée par la section d'accès beaucoup plus grande de la rainure de commande (42) (figures 6, 7).
